# EUROPÄISCHE PATENTSCHRIFT

(11) **EP 4 034 722 B1**
(45) Veröffentlichungstag und Bekanntmachung des Hinweises auf die Patenterteilung: **18.06.2025**
(21) Anmeldenummer: 20792925.8
(22) Anmeldetag: 24.09.2020
(51) Int. Cl.: E04F 10/06

(54) **BESCHATTUNGSVORRICHTUNG**
SHADING DEVICE
DISPOSITIF D'OMBRAGE

(30) Priorität: 27.09.2019 DE 102019006789
(43) Veröffentlichungstag der Anmeldung: 03.08.2022
(73) Patentinhaber: STOBAG AG, 5630 Muri (CH)
(72) Erfinder: IMFELD, Jost, 5246 Scherz (CH)
(74) Vertreter: Lichti - Patentanwälte Partnerschaft mbB
(86) Internationale Anmeldenummer: PCT/EP2020/076703
(87) Internationale Veröffentlichungsnummer: WO 2021/058642

(56) Entgegenhaltungen:
- EP-A1- 2 722 460
- EP-A1- 3 517 702
- GR-A- 20100 100 445

## Beschreibung

Die Erfindung betrifft eine Beschattungsvorrichtung mit einem in einer Tuchebene aufspannbaren Tuch, das mit einer Ausfallstange verbunden ist, wobei die Ausfallstange in Führungen verschieblich geführt ist, wobei die Führungen horizontal oder mit einer Neigung von maximal 30° gegenüber einer Horizontalen verlaufen, und mit zumindest einer Sperrvorrichtung, die ein verstellbares Anschlagteil aufweist, das zwischen einer Anschlagstellung, in der es mit der Ausfallstange in Anlage bringbar ist, und einer Freigabestellung verstellbar ist.

Bei einer Beschattungsvorrichtung im Sinne der Erfindung kann es sich beispielsweise um eine Wintergartenbeschattung, eine Pergolabeschattung oder eine sogenannte Horizontalmarkise handeln. Im Folgenden wird beispielhaft von einer Wintergartenbeschattung ausgegangen, jedoch ist die Erfindung darauf nicht beschränkt.

Ein Wintergarten üblichen Aufbaus besitzt eine Rahmenkonstruktion insbesondere aus Metallprofilen oder Holzträgern, wobei die Wand und Dachflächen teilweise oder vorzugsweise vollständig mit Glas oder anderen Flächenelementen ausgefüllt sind. Auf der Oberseite des Wintergartens sind mehrere auf Abstand parallel nebeneinander angeordnete Führungsschienen montiert, in denen eine leistenförmige Ausfallstange in Längsrichtung oder axialer Richtung der Führungsschienen verfahren werden kann. Die Ausfallstange ist mit einem vorderen Rand eines Tuches verbunden, das auf eine Tuchwelle aufwickelbar und von dieser abwickelbar ist. Mittels einer Antriebsvorrichtung kann die Ausfallstange längs der Führungsschienen verfahren werden, wodurch das Tuch von der Tuchwelle abgewickelt und aufgespannt wird. Zum Einziehen des Tuches wird die Tuchwelle rotiert, wodurch das Tuch aufgewickelt und eingezogen und die Ausfallstange entlang den Führungsschienen verschoben wird.

Viele Benutzer haben den Wunsch, dass das Tuch nicht durchhängt, sondern unter Spannung gehalten ist. Zu diesem Zweck ist es bekannt, an den Führungsschienen manuell verstellbare Anschläge vorzusehen. Wenn ein Benutzer die Anschläge in die Anschlagstellung gebracht hat, behindern die Anschläge die Bewegung der Ausfallstange längs den Führungsschienen, wobei die Ausfallstange sich an die Anschläge anlegt. Wenn auf das Tuch durch Rotation der Tuchwelle eine weitere Einzugsbewegung aufgebracht wird, kann die Ausfallstange dieser Bewegung aufgrund ihrer Anlage an den Anschlägen nicht folgen, so dass das Tuch unter Spannung gehalten ist. Jedoch ist die manuelle Verstellung entsprechender Anschläge für den Benutzer sehr lästig und unbequem.

Aus der EP 2 722 460 A1 ist eine Pergolabeschattung bekannt, bei der die Ausfallstange mittels elektrisch verstellbarer Sperrklinken relativ zu den Führungsschienen arretiert werden kann. Eine derartige Ausgestaltung ist konstruktiv aufwändig und teuer.

In der EP 3 181 800 A1 ist eine Beschattungsvorrichtung beschrieben, bei der an den Führungsschienen jeweils ein fester Anschlag angebracht ist. Die Ausfallstange trägt einen federnd gelagerten Anlagestift, der beim Ausfahren der Ausfallstange dem Anschlag ausweicht und diesen anschließend hintergreift, so dass das Tuch gespannt werden kann. Um das Tuch und die Ausfallstange wieder einzuziehen, wird die Ausfallstange zunächst weiter ausgefahren, bis der Anschlagstift ein schwenkbar gelagertes Rampenelement hintergreift und dieses beim Einziehen der Ausfallstange unter Bildung einer Rampenfläche an den Anschlag anlegt, so dass der federnd gelagerte Anschlagstift dem Anschlag ausweichen und die Ausfallstange eingezogen werden kann. Nachteilig bei dieser Ausgestaltung ist, dass der Anschlag permanent in der Bewegungsbahn der Ausfallstange liegt und dass sowohl an der Ausfallstange als auch an den Führungsschienen bewegliche und verstellbare Teile vorgesehen sein müssen, um dem Anschlag ausweichen zu können, wodurch die Konstruktion aufwändig ist.

Allen genannten Konstruktionen aus dem Stand der Technik ist gemeinsam, dass die Sperrvorrichtung fest in das Innere der Führungsschienen integriert ist und dass die Ausfallstange an ihren axialen Stirnseiten mit der Sperrvorrichtung in Eingriff steht. Damit ist der Nachteil verbunden, dass die relative Position zwischen den Führungen und der Ausfallstange in konstruktiver Hinsicht vorgegeben ist und wenig Möglichkeiten für räumliche und/oder konstruktive Anpassungen bestehen. Insbesondere ist es nicht möglich, das Tuch seitlich über die Führungen hervorstehen zu lassen bzw. die Führungen relativ zu den seitlichen Tuchenden nach innen einzuziehen.

Der Erfindung liegt die Aufgabe zugrunde, eine Beschattungsvorrichtung der genannten Art zu schaffen, die nur konstruktive Freiheiten für die Relativposition zwischen der Ausfallstange und den Führungen aufweist.

Diese Aufgabe wird erfindungsgemäß durch eine Beschattungsvorrichtung mit den Merkmalen des Anspruchs 1 gelöst. Dabei ist vorgesehen, dass die Sperrvorrichtung unterhalb der Tuchebene und unterhalb der Ausfallstange angeordnet ist und ein verstellbar gelagertes und mittels der Ausfallstange verstellbares Schaltteil aufweist, dessen Verstellbewegung mittels einer Transmissionsvorrichtung auf das Anschlagteil zu dessen Verstellung zwischen der Anschlagstellung und der Freigabestellung übertragbar ist.

Erfindungsgemäß ist in bekannter Weise vorgesehen, dass das verstellbare Anschlagteil zwischen der Anschlagstellung, in der es mit der Ausfallstange in Anlage bringbar ist, und der Freigabestellung verstellt werden kann. Die Verstellung des Anschlagteils zwischen der Anschlagstellung und der Freigabestellung wird dabei von der Ausfallstange bewirkt. Die Ausfallstange kommt beim Ausfahren mit dem verstellbar gelagerten Schaltteil in Anlage und übt auf das Schaltteil eine Kraft aus, wodurch das Schaltteil verstellt wird. Diese Verstellbewegung des Schaltteils wird mittels einer Transmissionsvorrichtung, bei der es sich um einen Hebel oder eine Wippe oder ein Gestänge oder ein sonstiges Getriebe handeln kann, auf das Anschlagteil übertragen, wodurch das Anschlagteil verstellt wird.

Da die Sperrvorrichtung erfindungsgemäß unterhalb der Tuchebene und unterhalb der Ausfallstange angeordnet ist bzw. die Ausfallstange bei ihrer Ausfahrbewegung über die Sperrvorrichtung hinwegbewegt wird, kann die Sperrvorrichtung vorzugsweise auf der Innenseite der Führungen angeordnet oder sogar an einer separaten Haltekonstruktion angebracht sein, solange die Ausfallstange bei ihrer Ausfahrbewegung über die Sperrvorrichtung hinwegfährt. Insbesondere kann aufgrund der erfindungsgemäßen Ausgestaltung auch vorgesehen sein, dass die Ausfallstange an zumindest einem ihrer axialen Enden seitlich über die zugeordnete Führung hervorsteht.

Erfindungsgemäß ist vorgesehen, dass das Schaltteil, bei dem es sich um einen Stift oder einen Hebel handeln kann, mit einem an der Ausfallstange ausgebildeten Steuerteil in Anlage bringbar ist. Die Ausfallstange kann zu diesem Zweck das vorzugsweise blockartige Steuerteil tragen, an dem eine Steuerkurve oder -fläche ausgebildet ist. Wenn die Ausfallstange mit dem Schaltteil in Anlage kommt, übt es auf das Schaltteil eine Druckkraft aus, wodurch das Schaltteil verstellt wird.

Vorzugsweise ist das Steuerteil und gegebenenfalls auch die Steuerkurve bzw. -fläche auf der Unterseite der Ausfallstange angeordnet. Ferner kann das Steuerteil mit Abstand vom axialen Ende der Ausfallstange angeordnet und insbesondere an dieser auf deren Unterseite befestigt sein.

Beim Ausfahren der Ausfallstange und dem Aufspannen des Tuches wird die Ausfallstange in eine Ausfahrrichtung bewegt. Vorzugsweise sind das Schaltteil und die Anschlagstange relativ zueinander so angeordnet, dass das Schaltteil in Ausfahrrichtung der Ausfallstange stromab des Anschlagteils angeordnet ist. Somit fährt die Ausfallstange beim Ausfahren zunächst an dem Anschlagteil vorbei, ohne mit diesem in Anlage zu treten. Anschließend trifft die Ausfallstange auf das dahinterliegende Schaltteil, kommt mit diesem in Anlage und verstellt es. Aufgrund der Verstellung des Schaltteils wird das Anschlagteil in seine Anschlagstellung verstellt, so dass die Ausfallstange bei seiner entgegengesetzten Einzugsbewegung mit dem Anschlagteil in Anlage kommt und das Tuch bei einer weiteren Drehung der Tuchwelle gespannt wird.

Um die Sperrvorrichtung und das Anschlagteil wieder in die Freigabestellung zu bringen, wird die Ausfallstange aus ihrer mit dem Anschlagteil in Anlage befindlichen Position zunächst in Ausfahrrichtung verfahren, bis sie mit ihrem Steuerteil oder ihrer Steuerkurve wiederrum mit dem Schaltteil in Anlage kommt und dieses erneut verstellt, wodurch das Anschlagteil in seine Freigabestellung zurückgestellt wird, so dass die Ausfallstange bei seiner darauffolgenden entgegengesetzten Einzugsbewegung durch das Anschlagteil nicht mehr behindert ist.

Das Anschlagteil und das Schaltteil sind jeweils verstellbar gelagert. Dabei kann das Schaltteil verschieblich und vorzugsweise linear verschieblich und/oder schwenkbar gelagert sein. Auch das Schaltteil kann verschieblich, vorzugsweise linear verschieblich und/oder schwenkbar gelagert sein.

Die Beschattungsvorrichtung besitzt üblicherweise mehrere Führungen, bei denen es sich um auf Abstand angeordnete, parallel verlaufende Linearführungen beispielsweise in Form von geraden Führungsschienen handeln kann. Zumindest eine der Führungen trägt die genannte Sperrvorrichtung. Vorzugsweise besitzen mehrere Führungen eine genannte Sperrvorrichtung und insbesondere besitzt jede Führung eine entsprechende Sperrvorrichtung.

In Weiterbildung der Erfindung kann vorgesehen sein, dass eine Führung oder mehrere Führungen oder alle Führungen mehrere in Längsrichtung der Führung in axialem Abstand angeordnete Sperrvorrichtungen aufweist. Die mehreren Sperrvorrichtungen können konstruktiv identisch und/oder funktional gleichwirkend sein. Es ist jedoch auch möglich, unterschiedliche Sperrvorrichtungen zu verwenden. Der axiale Abstand bezieht sich auf die Längserstreckung der Führungen und somit die Ausfahrbewegung und Einzugsbewegung der Ausfallstange. Auf diese Weise ist es möglich, die Ausfallstange nicht nur im vollständig ausgezogenen Zustand des Tuches, sondern auch in einem Zwischenzustand unter Spannung zu halten.

In Weiterbildung der Erfindung ist die Sperrvorrichtung als eigenständige Baueinheit ausgebildet, die ein Trägerteil aufweist, an dem das Anschlagteil, das Schaltteil und die Transmissionsvorrichtung gelagert sind. Die Baueinheit ist lösbar an der Führung angebracht und kann von dieser abgenommen und an anderer Stelle der Führung wieder montiert werden. Auf diese Weise ist es möglich, dass der Benutzer die Position der Sperrvorrichtung individuell auswählt und somit festlegt, in welcher Position die Ausfallstange relativ zu den Führungen festgelegt und in welchem Zustand das Tuch gespannt wird.

Vorzugsweise umfasst die Baueinheit auch noch ein Gehäuse, in dem das Anschlagteil, das Schaltteil und die Transmissionsvorrichtung aufgenommen sind, so dass diese Bauteile und Baugruppen vor äußeren Einflüssen geschützt sind.

Das Trägerteil kann wahlweise in verschiedenen Abschnitten der Führung oder der Führungen angebracht werden. Für diese lösbare Halterung des Trägerteils und somit der Baueinheit an der Führung kann eine Klemmvorrichtung oder eine Schraubvorrichtung vorgesehen sein. Das Trägerteil bzw. die Baueinheit können in kraftschlüssiger und/oder formschlüssiger Weise an der Führung festgelegt sein.

Beim Verfahren der Ausfallstange kommt die Ausfallstange mit dem Schaltteil in Anlage und verstellt dieses. Dabei treten zwischen der Ausfallstange und dem Schaltteil Reibungskräfte auf. Um diese Reibungskräfte gering zu halten, kann das Schaltteil eine drehbar gelagerte Rolle aufweisen, die mit der Steuerkurve der Ausfallstange in Anlage kommt und auf dieser abrollt. Alternativ kann das Schaltteil einen Gleiter aufweisen, d.h. insbesondere ein Bauteil aus einem Material mit einem geringen Reibungskoeffizienten.

Das Schaltteil wird vorzugsweise linear verschoben, wobei diese Bewegung über die Transmissionsvorrichtung auf das Anschlagteil übertragen wird und dieses verstellt. In das Schaltteil kann ein sogenannter Push-Push-Mechanismus integriert sein, wie er beispielsweise bei der Betätigung von Kugelschreibern bekannt ist. Dieser Mechanismus stellt sicher, dass das Schaltteil nach seiner Betätigung wieder in seine Ausgangsposition oder eine nahe der Ausgangsposition liegende Position zurückkehrt und nicht in der verstellten oder verschobenen Position verbleibt. Wenn das Schaltteil aktiviert wird, kehrt es nur bei jeder zweiten Aktivierung in seine ursprüngliche Ausgangslage zurück. In den dazwischenliegenden Zuständen kann das Schaltteil in einer von der Ausgangslage geringfügig abweichenden Lage gehalten sein, wobei diese abweichende Lage vorzugsweise von der Schaltlage abweicht, in die das Schaltteil durch die Ausfallstange verschoben wird.

Bei der Transmissionsvorrichtung kann es sich um eine Wippe oder einen Hebel oder ein Gestänge oder ein beliebiges Getriebe handeln, beispielweise um einen Zahntrieb mit mehreren Zahnrädern oder einen Riementrieb. Die Transmissionsvorrichtung ist so ausgestaltet, dass eine Betätigung oder Verstellung des Schaltteils mittels der Ausfallstange zu einer Verstellung des Anschlagteils führt. Wenn sich das Anschlagteil in seiner Anschlagstellung befindet, wird es infolge der Betätigung des Schaltteils in seine Freigabestellung verstellt. Wenn sich das Anschlagteil in seiner Freigabestellung befindet, wird es durch die Betätigung des Schaltteils in seine Anschlagstellung gebracht.

Um sicherzustellen, dass sich das Schaltteil in einer Position befindet, in der es mit der Ausfallstange in Anlage treten kann, kann das Schaltteil mittels einer Feder in diese Position vorgespannt sein.

In Weiterbildung der Erfindung kann vorgesehen sein, dass das Anschlagteil so verstellbar gelagert ist, dass es sowohl durch die über die Transmissionsvorrichtung übertragene Verstellbewegung als auch manuell vom Benutzer verstellt werden kann. Wenn das Schaltteil und/oder die Transmissionsvorrichtung infolge eines Defektes nicht ordnungsgemäß funktionieren, kann der Benutzer das Anschlagteil aus dem Funktionseingriff mit der Transmissionsvorrichtung lösen und dann das Anschlagteil manuell zwischen der Anschlagstellung und der Freigabestellung verstellen, so dass die Funktionalität der Sperrvorrichtung erhalten bleibt. Dieses Lösen kann irreversibel sein, es ist jedoch auch möglich, dass der Benutzer den Funktionseingriff zwischen dem Anschlagteil und der Transmissionsvorrichtung später wieder herstellt, d.h. dass das Lösen reversibel ist.

In einer möglichen Ausgestaltung der Erfindung kann vorgesehen sein, dass die Führungen senkrecht zur Ausfallstange und an den senkrecht zur Ausfallstange verlaufenden Kanten des Tuches angeordnet sind. Alternativ oder zusätzlich dazu können die Führungen auch unterhalb und/oder oberhalb des Tuches und insbesondere in dessen Randbereichen verlaufen.

Weitere Einzelheiten und Merkmale der Erfindung sind aus der folgenden Beschreibung von Ausführungsbeispielen der Erfindung über Bezugnahme auf die Zeichnungen ersichtlich. Es zeigen:
- Fig. 1: Eine schematische Ansicht einer erfindungsgemäßen Beschattungsvorrichtung,
- Fig. 2: den Schnitt II-II in Figur 1,
- Fig. 3a und 3b: die Aktivierung der Sperrvorrichtung beim Ausfahren der Ausfallstange,
- Fig. 4: eine Figur 2 entsprechende Darstellung, wobei die Ausfallstange am Anschlagteil anliegt,
- Fig. 5a und 5b: die einzelnen Phasen der Deaktivierung der Sperrvorrichtung,
- Fig. 6: eine Figur 1 entsprechende Darstellung einer Beschattungsvorrichtung gemäß einer 1. Abwandlung,
- Fig. 7: eine Figur 1 entsprechende Darstellung einer Beschattungsvorrichtung gemäß einer 2. Abwandlung,
- Fig. 8: eine Figur 1 entsprechende Darstellung einer Beschattungsvorrichtung gemäß einer 3. Abwandlung,
- Fig. 9: die Seitenansicht IX in Figur 8.

Eine in Figur 1 schematisch dargestellte Beschattungsvorrichtung 10 besitzt zwei Führungen 11 in Form von parallel nebeneinander verlaufenden, in gegenseitigem Abstand angeordneten geraden Führungsschienen, zwischen denen eine Ausfallstange 14 angeordnet ist, die in den Führungen 11 an seinem jeweiligen Endabschnitt geführt und längs der Führungen 11 verstellbar ist, wie es durch den Doppelpfeil A angedeutet ist.

Am hinteren, gemäß Figur 1 oberen Ende der Führungen 11 ist ein Tuchwellengehäuse 16 angeordnet, in dem eine nur schematisch angedeutete Tuchwelle 13 aufgenommen ist. Auf der Tuchwelle 13 ist ein Tuch 12 aufwickelbar sowie von der Tuchwelle 13 abwickelbar. Die vordere, gemäß Figur 1 untere Längsseite des Tuches 12 ist mit der Ausfallstange 14 verbunden.

Mittels einer nicht dargestellten Antriebsvorrichtung kann die Ausfallstange 14 entlang der Führungen 11 verfahren und dabei von der Tuchwelle 13 weg bewegt werden. Dies wird als Ausfahrbewegung bezeichnet. Durch die Ausfahrbewegung der Ausfallstange 14 wird das Tuch 12 von der Tuchwelle 13 abgezogen und zwischen der Tuchwelle 13 und der Ausfallstange 14 aufgespannt.

Der Tuchwelle 13 ist ein nicht dargestellter Tuchwellenmotor zugeordnet, mittels dem die Tuchwelle 13 rotiert werden kann, so dass das Tuch 12 auf der Tuchwelle 13 aufgewickelt und die Ausfallstange 14 entlang den Führungen 11 zur Tuchwelle 13 eingezogen wird.

Nahe dem äußeren, dem Tuchwellengehäuse 16 abgewandten Ende der Führungen 11 ist auf deren einander zugewandten Innenseite an diesen jeweils eine Sperrvorrichtung 15 angebracht, die insbesondere in Figur 2 dargestellt ist. Die Sperrvorrichtungen 15 sind unterhalb des Tuchs 12 angeordnet und können von der Ausfallstange 14 überfahren werden.

Die Sperrvorrichtung 15 umfasst ein gehäuseartiges Trägerteil 19, das in lösbarer Weise an der Führung 11 angebracht und an der Führung 11 in verschiedenen Positionen positionierbar ist. An dem Trägerteil 19 ist ein Anschlagteil 17 angeordnet, das zwischen einer Anschlagstellung, in der es in die Bewegungsbahn der Ausfallstange 14 hineinragt, und einer Freigabestellung verstellbar ist, wie es durch den Doppelpfeil B angedeutet ist. In der Freigabestellung kann die Ausfallstange 14 an dem Anschlagteil 17 vorbeilaufen, ohne mit diesen in Anlage zu kommen.

Auf der der Tuchwelle 13 abgewandten Seite des Anschlagteils 17 ist an dem Trägerteil 19 ein verstellbares Schaltteil 18 angeordnet. Im dargestellten Ausführungsbeispiel ist das Schaltteil 18 als linear verstellbarer Stift 23 ausgebildet, der an seinem oberen, der Bewegungsbahn der Ausfallstange 14 zugewandten Ende eine drehbar gelagerte Rolle 22 aufweist. Das Schaltteil 18 besitzt einen Push-Push-Mechanismus, d.h. nach Verstellung des Schaltteils 18 durch Anlage an dem Ausfallprofi 14 und Auslösung eines Schaltvorgangs kehrt das Schaltteil 18 wieder vollständig oder zumindest annähernd in seine Ausgangsstellung zurück, wie es durch den Doppelpfeil C angedeutet ist.

Innerhalb des gehäuseartigen Trägerteils 19 ist eine nur schematisch dargestellte Transmissionsvorrichtung 20 beispielsweise in Form eines Getriebes angeordnet. Mittels der Transmissionsvorrichtung 20 wird eine Verstellbewegung des Schaltteils 18 in eine lineare Verstellbewegung des Anschlagteils 17 umgesetzt.

Die Ausfallstange 14 weist auf seiner Unterseite ein Steuerteil 24 auf, das eine Steuerkurve 21 trägt.

Anhand der Figuren 2, 3a und 3b wird im Folgenden die Aktivierung der Sperrvorrichtung 15 erläutert. Die Ausfallstange 14 wird entlang den Führungen 11 mit einer nicht dargestellten Antriebsvorrichtung ausgefahren, wie es durch den Pfeil R in Fig. 2 angedeutet ist. Dabei wird das Tuch 12 von der Tuchwelle 13 abgezogen und ausgebreitet. Bei der weiteren Bewegung der Ausfallstange 14 kommt dieses in den Bereich der Sperrvorrichtung 15. Da sich das Anschlagteil 17 in seiner zurückgezogenen Freigabestellung befindet, kann die Ausfallstange 14 an dem Anschlagteil 17 vorbeifahren, ohne mit diesem in Anlage zu kommen. Dieser Zustand ist in Figur 3a dargestellt.

Bei der weiteren Ausfahrbewegung der Ausfallstange 14 kommt dessen Steuerteil 24 mit der Rolle 22 des Schaltteils 18 in Anlage und drückt das Schaltteil 18 nach unten. Die Bewegung des Schaltteils 18 wird über die Transmissionsvorrichtung 20 auf das Anschlagteil 17 übertragen, so dass das Anschlagteil 17 in seine Anschlagstellung verstellt wird, wie es in Figur 3b durch den Pfeil D angedeutet ist. In der Anschlagstellung ragt das Anschlagteil 17 in den Fahrweg der Ausfallstange 14 hinein.

Die Bewegungsrichtung der Ausfallstange 14 wird dann umgekehrt, wie es durch den Pfeil S in Figur 3b angedeutet ist. Die Ausfallstange 14 legt sich an das Anschlagteil 17 an, so dass eine weitere Bewegung der Ausfallstange 14 in Richtung der Tuchwelle 13 verhindert ist. Durch Aktivierung der Tuchwelle 13 wird das Tuch 12 nunmehr gespannt und kann unter dieser Spannung gehalten werden. Dieser Zustand ist in Fig. 4 dargestellt.

Durch die Umkehrung der Bewegungsrichtung der Ausfallstange 14 kommt deren Steuerteil 24 von dem Schaltteil 18 der Sperrvorrichtung 15 frei, so dass das Schaltteil 18 infolge einer nicht dargestellten Feder wieder in seine Ausgangsstellung zurückkehrt.

Figur 4 zeigt die Ausfallstange 14 in Anlage an dem Anschlagteil 17 der Sperrvorrichtung 15, wobei das Tuch 12 unter Spannung gehalten ist. Um die Beschattungsvorrichtung aus dieser Position einzuziehen, d.h. das Tuch 12 wieder auf der Tuchwelle 13 aufzuwickeln, muss die Sperrvorrichtung 15 deaktiviert werden. Zu diesem Zweck wird die Ausfallstange 14 zunächst in Ausfahrrichtung verfahren, d.h. von der Tuchwelle 13 und dem Anschlagteil 17 weg bewegt, wie es in Figur 5a durch den Pfeil R angedeutet ist. Diese Verstellung der Ausfallstange 14 erfolgt soweit, bis deren Steuerteil 24 mit dem Schaltteil 18 in Anlage kommt und dieses verstellt, wodurch das Anschlagteil 17 aus seiner Anschlagstellung in die Freigabestellung verstellt wird, wie es in Figur 5a durch den Pfeil E angedeutet ist. Da das Anschlagteil 17 die Bewegung der Ausfallstange 14 nun nicht mehr behindert, kann die Ausfallstange 14 in Richtung der Tuchwelle 13 (Pfeil S) eingezogen werden, wobei sie das Anschlagteil 17 passiert, ohne mit diesem in Anlage zu kommen, wie es in Figur 5b dargestellt ist.

Figur 6 zeigt eine alternative Ausgestaltung zu der Beschattungsvorrichtung gemäß Figur 1. Gemäß Figur 1 besitzt die Beschattungsvorrichtung 10 zwei schienenartige Führungen 11, die entgegengesetzte Endabschnitte der Ausfallstange 14 führen, so dass das Tuch 12 sich zwischen den Führungen 11 erstreckt. Davon unterscheidet sich die Ausgestaltung gemäß Figur 6 dadurch, dass nunmehr auch die Führungen 11 unterhalb des Tuches 12 angeordnet sind, so dass das Tuch 12 im ausgezogenen Zustand auch die Oberseiten der Führungen überdeckt. Alternativ kann das Tuch 12 auch unterhalb der Führungen 11 angeordnet sein.

Bei der Ausgestaltung gemäß Figur 7 ist eine dritte schienenartige Führung 11 vorgesehen, wobei alle Führungen auf Abstand angeordnet sind und parallel zueinander verlaufen.

Bei den bisherigen Ausgestaltungen der Beschattungsvorrichtung 10 war jeder Führung 11 genau eine Sperrvorrichtung 15 zugeordnet. Die Figuren 8 und 9 zeigen ein weiteres Ausführungsbeispiel, bei dem jeder Führung 11 zwei Sperrvorrichtungen 15.1 und 15.2 zugeordnet sind, die im axialen Abstand an der jeweiligen Führung 11 angebracht sind. Die Sperrvorrichtungen 15.1 und 15.2 sind jeweils konstruktiv und/oder funktional identisch und weisen den oben genannten Aufbau auf. Wenn die Ausfallstange 14 ausgefahren wird (Pfeil R in Figur 9), läuft sie auf die 1. Sperrvorrichtung 15.1 auf, wodurch deren Anschlagteil 17 in genannter Weise aus der Freigabestellung in die Anlagestellung gebracht wird. Falls der Benutzer das Tuch in dieser Position spannen möchte, kann er die Ausfallstange 14 in oben genannter Weise wieder einziehen und in Anlage mit dem Anschlagteil 17 bringen.

Alternativ ist es auch möglich, dass der Benutzer die Ausfallstange 14 weiter ausfährt, bis diese auf die 2. Sperrvorrichtung 15.2 aufläuft und deren Anschlagteil 17 in genannter Weise in die Anschlagstellung bringt. Durch anschließendes Einziehen der Ausfallstange 14 legt sich dieses dann an das Anschlagteil 17 an.

Um die Sperrvorrichtung 15.1 bzw. 15.2 zu deaktivieren, wird die Ausfallstange 14 in oben genannter Weise zunächst in Ausfahrrichtung bewegt, so dass das Anschlagteil 17 der 2. Sperrvorrichtung 15.2 wieder in seine Freigabestellung zurückkehrt, so dass die Ausfallstange 14 eingezogen werden kann. Wenn die Ausfallstange 14 dann auf die 1. Sperrvorrichtung 15.1 aufläuft, wird deren Schaltteil 18 betätigt, wodurch das Anschlagteil 17 der 1. Sperrvorrichtung 15.1 in die Freigabestellung gelangt, so dass die Ausfallstange 14 weiter eingezogen werden kann.

## Patentansprüche

1. Beschattungsvorrichtung mit einem in einer Tuchebene aufspannbaren Tuch (12), das mit einer Ausfallstange (14) verbunden ist, wobei die Ausfallstange (14) in Führungen (11) verschieblich geführt ist, wobei die Führungen (11) horizontal oder mit einer Neigung von maximal 30° gegenüber einer Horizontalen verlaufen, und mit zumindest einer Sperrvorrichtung (15), die ein verstellbares Anschlagteil (17) aufweist, das zwischen einer Anschlagstellung, in der es mit der Ausfallstange (14) in Anlage bringbar ist, und einer Freigabestellung verstellbar ist, wobei die Sperrvorrichtung (15) unterhalb der Tuchebene und unterhalb der Ausfallstange (14) angeordnet ist und ein verstellbar gelagertes Schaltteil (18) aufweist, dessen Verstellbewegung mittels einer Transmissionsvorrichtung (20) auf das Anschlagteil (17) zu dessen Verstellung zwischen der Anschlagstellung und der Freigabestellung übertragbar ist, **dadurch gekennzeichnet, dass** das Schaltteil (18) mittels der Ausfallstange (14) verstellbar ist und dass das Schaltteil (18) mit einem an der Ausfallstange (14) ausgebildeten Steuerteil (24) in Anlage bringbar ist.

2. Beschattungsvorrichtung nach Anspruch 1, **dadurch gekennzeichnet, dass** das Steuerteil (24) auf der Unterseite der Ausfallstange (14) angeordnet ist.

3. Beschattungsvorrichtung nach Anspruch 1 oder 2, **dadurch gekennzeichnet, dass** das Steuerteil (24) eine Steuerkurve (21) trägt.

4. Beschattungsvorrichtung nach einem der Ansprüche 1 bis 3, **dadurch gekennzeichnet, dass** das Steuerteil (24) mit Abstand vom axialen Ende der Ausfallstange (14) angeordnet ist.

5. Beschattungsvorrichtung nach einem der Ansprüche 1 bis 4, **dadurch gekennzeichnet, dass** das Schaltteil (18) in einer Ausfahrrichtung (R) des Ausfallprofils (14) stromab des Anschlagteils (17) angeordnet ist.

6. Beschattungsvorrichtung nach einem der Ansprüche 1 bis 5, **dadurch gekennzeichnet, dass** das Anschlagteil (17) verschieblich und/oder schwenkbar gelagert ist.

7. Beschattungsvorrichtung nach einem der Ansprüche 1 bis 6, **dadurch gekennzeichnet, dass** das Schaltteil (18) verschieblich und/oder schwenkbar gelagert ist.

8. Beschattungsvorrichtung nach einem der Ansprüche 1 bis 7, **dadurch gekennzeichnet, dass** jede Führung (11) eine Sperrvorrichtung (15) aufweist.

9. Beschattungsvorrichtung nach einem der Ansprüche 1 bis 8, **dadurch gekennzeichnet, dass** jede Führung (11) mehrere in axialem Abstand angeordnete Sperrvorrichtungen (15.1, 15.2) aufweist.

10. Beschattungsvorrichtung nach einem der Ansprüche 1 bis 9, **dadurch gekennzeichnet, dass** das Anschlagteil (17), das Schaltteil (18) und die Transmissionsvorrichtung (20) an einem Trägerteil (19) gelagert sind und zusammen mit diesem als Baueinheit (25) von der Führung (11) abnehmbar sind.

11. Beschattungsvorrichtung nach Anspruch 10, **dadurch gekennzeichnet, dass** das Trägerteil (19) wahlweise in verschiedenen Abschnitten der Führung (11) anbringbar ist.

12. Beschattungsvorrichtung nach einem der Ansprüche 1 bis 11, **dadurch gekennzeichnet, dass** das Schaltteil (18) eine drehbar gelagerte Rolle (22) aufweist, die mit der Steuerkurve (21) des Ausfallprofils (14) in Anlage bringbar ist.

13. Beschattungsvorrichtung nach einem der Ansprüche 1 bis 12, **dadurch gekennzeichnet, dass** die Transmissionsvorrichtung (20) ein Getriebe und/oder einen Hebel und/oder einen Zahntrieb und/oder einen Riementrieb aufweist.

14. Beschattungsvorrichtung nach Anspruch 13, **dadurch gekennzeichnet, dass** die Transmissionsvorrichtung (20) einen Push-Push-Mechanismus umfasst.

15. Beschattungsvorrichtung nach einem der Ansprüche 1 bis 14, **dadurch gekennzeichnet, dass** das Schaltteil (18) mittels einer Feder vorgespannt ist.

16. Beschattungsvorrichtung nach einem der Ansprüche 1 bis 15, **dadurch gekennzeichnet, dass** das Anschlagteil (17) zusätzlich manuell zwischen der Anschlagstellung und der Freigabestellung verstellbar ist.

## Claims

1. Shading device, comprising a cloth (12) that can be spread out in a cloth plane and is connected to a lead bar (14), the lead bar (14) being slidably guided in guides (11), the guides (11) running horizontally or at an inclination of at most 30° to a horizontal, and comprising at least one blocking device (15) that has a displaceable stop part (17) which can be displaced between a stop position, in which it can be brought into contact with the lead bar (14), and a release position, the blocking device (15) being arranged below the cloth plane and below the lead bar (14) and having a displaceably mounted switching part (18) which can be displaced, the displacement movement of which switching part is conveyed to the stop part (17) by means of a transmission device (20) in order to displace said stop part between the stop position and the release position, **characterized in that** the switching part (18) is displaceable by means of the lead bar (14) and that the switching part (18) can be brought into contact with a control part (24) formed on the lead bar (14).

2. Shading device according to claim 1, **characterized in that** the control part (24) is arranged on the underside of the lead bar (14).

3. Shading device according to either claim 1 or claim 2, **characterized in that** the control part (24) carries a control cam (21).

4. Shading device according to any of claims 1 to 3, **characterized in that** the control part (24) is arranged at a distance from the axial end of the lead bar (14).

5. Shading device according to any of claims 1 to 4, **characterized in that** the switching part (18) is arranged downstream of the stop part (17) in an extension direction (R) of the lead profile (14).

6. Shading device according to any of claims 1 to 5, **characterized in that** the stop part (17) is mounted so as to be slidable and/or pivotable.

7. Shading device according to any of claims 1 to 6, **characterized in that** the switching part (18) is mounted so as to be slidable and/or pivotable.

8. Shading device according to any of claims 1 to 7, **characterized in that** each guide (11) has a blocking device (15).

9. Shading device according to any of claims 1 to 8, **characterized in that** each guide (11) has a plurality of blocking devices (15.1, 15.2) arranged at an axial distance.

10. Shading device according to any of claims 1 to 9, **characterized in that** the stop part (17), the switching part (18), and the transmission device (20) are mounted on a carrier part (19) and can be removed from the guide (11) together with said carrier part as a modular unit (25).

11. Shading device according to claim 10, **characterized in that** the carrier part (19) can be selectively attached to different portions of the guide (11).

12. Shading device according to any of claims 1 to 11, **characterized in that** the switching part (18) has a rotatably mounted roller (22) which can be brought into contact with the control cam (21) of the lead profile (14).

13. Shading device according to any of claims 1 to 12, **characterized in that** the transmission device (20) has a gear mechanism and/or a lever and/or a toothed drive and/or a belt drive.

14. Shading device according to claim 13, **characterized in that** the transmission device (20) comprises a push-push mechanism.

15. Shading device according to any of claims 1 to 14, **characterized in that** the switching part (18) is prestressed by means of a spring.

16. Shading device according to any of claims 1 to 15, **characterized in that** the stop part (17) can also be manually displaced between the stop position and the release position.

## Revendications

1. Dispositif d'ombrage comportant une toile (12) pouvant être tendue dans un plan de toile et reliée à une barre de tirage (14), dans lequel la barre de tirage (14) est guidée de manière à pouvoir coulisser dans des guidages (11), dans lequel les guidages (11) s'étendent horizontalement ou avec une inclinaison de 30° maximum par rapport à une horizontale, et comportant au moins un dispositif de blocage (15) qui présente une partie de butée (17) réglable qui est réglable entre une position de butée, dans laquelle elle peut être amenée en contact avec la barre de tirage (14), et une position de libération, dans lequel le dispositif de blocage (15) est disposé en dessous du plan de toile et en dessous de la barre de tirage (14) et présente une partie de commutation (18) montée de manière à pouvoir être réglée, dont le mouvement de réglage peut être transmis au moyen d'un dispositif de transmission (20) à la partie de butée (17) pour son réglage entre la position de butée et la position de libération,
**caractérisé en ce que** la partie de commutation (18) est réglable au moyen de la barre de tirage (14) **et en ce que** la partie de commutation (18) peut être amenée en contact avec une partie de commande (24) réalisée sur la barre de tirage (14).

2. Dispositif d'ombrage selon la revendication 1, **caractérisé en ce que** la partie de commande (24) est disposée sur la face inférieure de la barre de tirage (14).

3. Dispositif d'ombrage selon la revendication 1 ou 2, **caractérisé en ce que** la partie de commande (24) supporte une came de commande (21).

4. Dispositif d'ombrage selon l'une des revendications 1 à 3,
**caractérisé en ce que** la partie de commande (24) est disposée à distance de l'extrémité axiale de la barre de tirage (14).

5. Dispositif d'ombrage selon l'une des revendications 1 à 4,
**caractérisé en ce que** la partie de commutation (18) est disposée en aval de la partie de butée (17) dans un sens de déploiement (R) du profilé de tirage (14).

6. Dispositif d'ombrage selon l'une des revendications 1 à 5,
**caractérisé en ce que** la partie de butée (17) est montée de manière à pouvoir coulisser et/ou pivoter.

7. Dispositif d'ombrage selon l'une des revendications 1 à 6,
**caractérisé en ce que** la partie de commutation (18) est montée de manière à pouvoir coulisser et/ou pivoter.

8. Dispositif d'ombrage selon l'une des revendications 1 à 7,
**caractérisé en ce que** chaque guidage (11) présente un dispositif de blocage (15).

9. Dispositif d'ombrage selon l'une des revendications 1 à 8,
**caractérisé en ce que** chaque guidage (11) présente plusieurs dispositifs de blocage (15.1, 15.2) disposés à une certaine distance axiale.

10. Dispositif d'ombrage selon l'une des revendications 1 à 9,
**caractérisé en ce que** la partie de butée (17), la partie de commutation (18) et le dispositif de transmission (20) sont montés sur une partie de support (19) et peuvent être retirés du guidage (11) conjointement avec celle-ci en tant qu'unité modulaire (25).

11. Dispositif d'ombrage selon la revendication 10, **caractérisé en ce que** la partie de support (19) peut être installée au choix dans différentes sections du guidage (11).

12. Dispositif d'ombrage selon l'une des revendications 1 à 11,
**caractérisé en ce que** la partie de commutation (18) présente un rouleau (22) monté de manière à pouvoir tourner et pouvant être amené en prise avec la came de commande (21) du profilé de tirage (14).

13. Dispositif d'ombrage selon l'une des revendications 1 à 12,
**caractérisé en ce que** le dispositif de transmission (20) présente un engrenage et/ou un levier et/ou une transmission à denture et/ou une transmission à courroie.

14. Dispositif d'ombrage selon la revendication 13, **caractérisé en ce que** le dispositif de transmission (20) comprend un mécanisme de type push-push.

15. Dispositif d'ombrage selon l'une des revendications 1 à 14,
**caractérisé en ce que** la partie de commutation (18) est précontrainte au moyen d'un ressort.

16. Dispositif d'ombrage selon l'une des revendications 1 à 15,
**caractérisé en ce que** la partie de butée (17) est en outre réglable manuellement entre la position de butée et la position de libération.
